# FASCICULE DE BREVET EUROPEEN

(11) **EP 0 380 386 B1**
(45) Date de publication et mention de la délivrance du brevet: **22.12.1993**
(21) Numéro de dépôt: 90400119.5
(22) Date de dépôt: 16.01.1990
(51) Int. Cl.: B05B 13/02

(54) **Procédé et dispositif de revêtement par pulvérisation**
Sprühbeschichtungsverfahren und Sprühbeschichtungsanlage
Spray coating method and spray coating installation

(30) Priorité: 24.01.1989 FR 8900829
(43) Date de publication de la demande: 01.08.1990
(73) Titulaire: GRACO FRANCE, F-94523 Rungis-Silic (FR)
(72) Inventeur: Calhoon, Barry Arden, Chanhassen, Minnesota 55317 (US); Marchand, Bernard, F-93340 Le Raincy (FR)
(74) Mandataire: Armengaud Ainé, Alain

(56) Documents cités:
- FR-A- 2 261 146

## Description

La présente invention a pour objet des perfectionnements apportés aux installations de revêtement par pulvérisation.

On utilise à l'heure actuelle des installations de revêtement et plus particulièrement des installations de revêtement par procédé électrostatique comportant des dispositifs de pulvérisation qui se présentent généralement sous la forme d'un disque circulaire ou bol assurant la distribution de la matière de revêtement amenée à sa surface, la pièce devant être pourvue du revêtement se déplaçant suivant une trajectoire déterminée, généralement en forme d'arc de cercle autour de la tête de pulvérisation et dans le plan de rotation de cette dernière.

La mise en oeuvre de ces systèmes de pulvérisation présente un certain nombre de difficultés notamment lorsque l'on veut réaliser une pulvérisation sur toutes les faces de l'objet à revêtir.

Généralement, dans de telles installations, les objets devant être munis du revêtement notamment par pulvérisation électro-statique à l'aide d'une tête de pulvérisation, se déplacent dans l'installation en étant transportés par un convoyeur, de façon à pouvoir être amenés successivement devant la tête de pulvérisation. Pour assurer une pulvérisation sur toute la surface de la pièce et en particulier sur les deux faces opposées de celle-ci quand elle se présente sous la forme d'un panneau plan, il est nécessaire de prévoir des trajectoires de convoyage plus ou moins compliquées.

On a ainsi envisagé d'utiliser une trajectoire en forme de boucle, amenant successivement les deux faces de l'objet à revêtir devant une tête de pulvérisation unique. Cependant, dans ce cas, il faut prévoir un retournement de la pièce de manière à obtenir ce revêtement sur les deux faces, ce qui oblige à concevoir des systèmes de crochets rotatifs sur l'installation de convoyage.

Dans d'autres installations, on utilise deux têtes de pulvérisation et l'objet à revêtir est amené successivement devant chacune de ces têtes de pulvérisation, grâce à un transporteur qui présente une trajectoire à double boucles inversées, ce qui permet de traiter successivement les deux faces opposées de la pièce.

Fr-A-2 261 146 décrit un système de revêtement par pulvérisation électrostatique à l'aide d'un moyen de pulvérisation assurant la projection et la distribution de la matière de revêtement et devant lequel se déplacent les pièces à traiter qui sont transportés par un système de convoyage selon un parcours tel qu'un moyen de pulvérisation unique puisse traiter alternativement les deux faces opposées d'une pièce, ledit parcours comportant : une première partie amenant la première face des pièces en regard du moyen de pulvérisation, sur l'un des côtés de ce moyen ; une seconde partie amenant les pièces en déplacement à, une troisième partie assurant la présentation des pièces au moyen de pulvérisation , ce dernier effectuant alors le dépôt de la matière de revêtement sur la seconde face de ladite pièce. Dans ce système les pièces à traiter ne subissent aucune rotation sur elles-même mais le parcours est en partie vertical, ce qui augmente l'encombrement de l'installation.

Les installations connues sont donc peu pratiques, coûteuses, entraînent un gaspillage d'espace et elles sont difficilement utilisables pour traiter des pièces de grandes dimensions devant être suspendues en au moins deux points sur les crochets des installations de convoyage.

En conséquence la présente invention se propose d'apporter un procédé et un dispositif ne présentant pas les inconvénients des solutions selon la technique antérieure rappelée ci-dessus, et permettant une réduction de l'encombrement en hauteur d'un tel dispositif.

En premier lieu, l'invention concerne un procédé de revêtement par pulvérisation électro-statique qui, partant de l'état de la technique définie par Fr-A-2 261 146 est caractérisé en ce que le parcours des pièces à traiter est horizontal et en ce que lesdites pièces subissent une rotation de 360° lors de la seconde partie dudit parcours.

En second lieu, l'invention concerne un dispositif pour la mise en oeuvre du procédé selon la revendication 1 comportant une enceinte ou cabine dans laquelle s'effectue la pulvérisation, une tête de pulvérisation positionnée dans ladite enceinte, un transporteur ou convoyeur , sur lequel les pièces à traiter sont suspendues, ce transporteur dont la configuration est telle que la tête de pulvérisation traite la première face de la pièce sur ladite première partie de trajectoire puis la seconde face de ladite pièce sur ladite troisième partie de trajectoire, caractérisé en ce que ledit convoyeur est horizontal et sa configuration comporte une seconde partie de trajectoire qui comprend :- une première et une seconde courbes chacune de 90°, orientées dans le même sens, suivies d'une portion sensiblement rectiligne et parallèle à ladite première partie , cette portion étant située à l'extérieur de l'installation de pulvérisation et, une troisième et une quatrième courbes chacune de 90°, orientées dans le même sens, et à l'extérieur de l'installation de pulvérisation.

Selon un mode de réalisation préféré de la présente invention, les deux parties de la trajectoire du système de convoyage dans la zone de revêtement par pulvérisation peuvent être rectilignes ou présenter une légère courbure, en regard du moyen de pulvérisation, cette courbure étant centrée sur ce moyen.

Selon l'invention la présentation des pièces devant le moyen de pulvérisation peut s'effectuer soit en continue soit par arrêt cadencé de ces pièces c'est à dire selon un déplacement pas à pas.

D'autres caractéristiques et avantages de la présente invention ressortiront de la description faite ci-après en référence aux dessins annexés qui en illustrent un mode de réalisation donné à titre d'exemple, dépourvu de tout caractère limitatif. Sur les dessins :
- La figure 1 représente une installation de revêtement électrostatique selon l'invention, en coupe axiale verticale et
- La figure 2 est une vue en plan et coupe horizontale de la figure 1 sur laquelle on a représenté la trajectoire des pièces à traiter par l'installation selon l'invention.

En se référant au dessin, on voit qu'une installation selon la présente invention se présente sous la forme d'une enceinte 10 ou cabine, à l'intérieur de laquelle s'effectue le revêtement des pièces par pulvérisation. Dans cet exemple de réalisation non limitatif on utilise un système de pulvérisation électro-statique, qui comporte une tête du type disque ou bol circulaire, assurant la distribution de la matière du revêtement. Cette tête de pulvérisation 12 est de type bien connu et par conséquent elle ne sera pas décrite ici. Comme on le voit sur le dessin, la tête de pulvérisation est montée à l'extrémité d'un canon support 14 qui peut se déplacer axialement par l'intermédiaire d'un dispositif classique de chaîne sans fin 16 de façon à imprimer à la tête 12 un mouvement de balayage vertical alternatif à course réglable en fonction de la hauteur des pièces à traiter. Bien entendu un tel système peut être remplacé par tout moyen équivalent par exemple par un dispositif de verin.

Les pièces à traiter telles que 18 sont suspendues à l'aide de crochets 20, sur un transporteur ou convoyeur 22 qui assure leur défilement devant la tête de pulvérisation 12 qui en effectue leur revêtement.

Ainsi qu'on l'a expliqué dans la description qui précède, l'invention se propose de traiter toutes les faces des pièces à traiter 18 à l'aide d'une tête de pulvérisation unique 12. A cet effet, le parcours suivi par les pièces, c'est à dire la configuration du transporteur ou convoyeur 20 présente une forme originale.

Comme on le voit dans cet exemple de réalisation non limitatif représenté en détail sur la figure 2, le parcours des pièces à traiter présente les parties suivantes :
- Une première partie 24 sensiblement rectiligne, située à l'intérieur de l'enceinte de pulvérisation 10 et qui amène successivement l'une des faces des pièces à traiter en regard de la tête de pulvérisation 12 sur l'un des côtés de cette dernière ;
- Une première courbe à 90° 26 suivie d'une seconde courbe également à 90° 28 et dans le même sens que la courbe 26, de manière à ramener les pièces à traiter sur une partie de trajectoire 30, rectiligne, parallèle à la partie de trajectoire 24 mais située à l'extérieur de l'enceinte de traitement 10 ;
- Une troisième courbe à 90° 32 suivie d'une quatrième courbe 34 également à 90° et dans le même sens que la courbe 32, afin de ramener les pièces à traiter sur une partie de trajectoire 36 sensiblement rectiligne et symétrique à la partie de trajectoire 24 et située comme cette dernière à l'intérieur de l'enceinte de pulvérisation 10. Sur cette partie de trajectoire 36, les pièces à traiter passent devant la tête de pulvérisation 12 qui projette la matière de revêtement sur la face des pièces qui n'a pas été traitée lors du passage de la pièce le long de la partie de trajectoire 24.

Bien entendu et sans sortir du cadre de la présente invention, la partie de trajectoire dénommée détour qui est constituée par les courbes 26, 28, 32, 34 ainsi que par la partie 30 qui font subir au pièces une rotation de 360° peut présenter toute forme et longueur quelconque.

Comme on le voit sur le dessin, le système de convoyage comporte une partie de trajectoire d'alimentation 38 située à l'extérieur de l'enceinte de pulvérisation 10, qui peut être de forme quelconque, et qui se prolonge selon la première partie rectiligne 24. De même, le système de convoyage comporte une partie de trajectoire d'évacuation 40 qui peut être également de forme quelconque et qui prolonge la partie rectiligne de trajectoire 36 située dans l'enceinte de traitement 10.

Grâce aux perfecftionnements décrits ci-dessus, on peut traiter des pièces présentant toutes formes et dimensions, à l'aide d'une tête unique de pulvérisation 12, la forme de la trajectoire du système de convoyage auquel sont suspendues les pièces 18, permettant d'amener successivement chacune des faces de ladite pièce devant la tête de pulvérisation 12.

En outre, dans le système perfectionné selon la présente invention, il n'est pas nécessaire d'utiliser des crochets spéciaux pour la suspension des pièces et celles-ci peuvent être accrochées sur les chariots mobiles des systèmes de convoyage, par l'intérmédiaire d'un ou de plusieurs points d'accrochage en fonction des dimensions des pièces, ce qui permet d'effectuer des revêtements sur les deux faces d'une même pièce à l'aide d'un moyen de pulvérisation unique, sans retournement de la pièce sur son système d'accrochage et de suspension. Par ailleurs, le dispositif selon l'invention permet d'économiser de l'espace par rapport aux solutions antérieures rappelées ci-dessus étant donné que la trajectoire du système de convoyage des pièces à l'intérieur et à l'extérieur de l'enceinte de pulvérisation pour assurer le traitement de toutes les faces de ces pièces est particulièrement compact ainsi que le montre clairement la figure 2.

On remarquera en outre que le système objet de l'invention peut être appliqué à toute installation de pulvérisation comportant un moyen unique de pulvérisation par exemple une seule tête, étant donné qu'il suffit simplement de modifier le système transporteur qui assure le déplacement des pièces à l'intérieur de l'enceinte de traitement.

Il demeure bien entendu que la présente invention n'est pas limitée aux divers exemples de réalisation décrits ci-dessus mais qu'elle en englobe toutes les variantes telles que décrites dans les revendications. C'est ainsi par exemple que les deux partie 24 36 de la trajectoire du système de convoyage à l'intérieur de la zone de revêtement par pulvérisation peuvent présenter des formes et longueurs différentes en regard de la tête de pulvérisation sans définition géométrique particulière. De même la tête ou le moyen de pulvérisation peut être fixe sans subir de mouvement de balayage et la face de pulvérisation du disque ou du bol, lorsqu'on utilise une tête de pulvérisation électrostatique, peut être situé soit dans un plan horizontal soit dans un plan incliné par rapport à l'horizontale. Enfin, dans la description qui précède on a donné comme exemple d'application une tête de pulvérisation électrostatique. Il ne s'agit là que d'un exemple, on peut en effet utiliser d'autres moyens pour la projection et la pulvérisation du produit de revêtement par exemple un pistolet à pulvérisation par air comprimé ou par haute pression avec ou sans projection additionnelle par champ électrostatique.

## Revendications

1. Procédé de revêtement par pulvérisation électrostatique à l'aide d'un moyen de pulvérisation assurant la projection et la distribution de la matière de revêtement et devant lequel se déplacent les pièces à traiter qui sont transportés selon un parcours tel qu'un moyen de pulvérisation unique (12) puisse traiter alternativement les deux faces opposées d'une pièce (18), ledit parcours comportant :
- une première partie (24) amenant la première face des pièces en regard du moyen de pulvérisation, sur l'un des côtés de ce moyen ;
- une seconde partie (26,28,30,32,34) amenant les pièces en déplacement à,
- une troisième partie (36) assurant la présentation des pièces au moyen de pulvérisation (12), ce dernier effectuant alors le dépôt de la matière de revêtement sur la seconde face de ladite pièce (18), caractérisé en ce que le parcours des pièces à traiter (18) est horizontal et en ce que lesdites pièces subissent une rotation de 360° lors de la seconde partie (26, 28, 30, 32, 34) dudit parcours.

2. Dispositif pour la mise en oeuvre du procédé selon la revendication 1 comportant une enceinte ou cabine (10) dans laquelle s'effectue la pulvérisation, une tête de pulvérisation (12) positionnée dans ladite enceinte, un transporteur ou convoyeur (22), sur lequel les pièces à traiter (18) sont suspendues, ce transporteur dont la configuration est telle que la tête de pulvérisation traite la première face de la pièce sur ladite première partie de trajectoire (24) puis la seconde face de ladite pièce sur ladite troisième partie (36) de trajectoire, caractérisé en ce que ledit convoyeur (22) est horizontal et sa configuration comporte une seconde partie de trajectoire (26, 28, 30, 32, 34) qui comprend :
- une première et une seconde courbes (26, 28) chacune de 90°, orientées dans le même sens, suivies d'une portion (30) sensiblement rectiligne et parallèle à ladite première partie (24), cette portion (30) étant située à l'extérieur de l'installation de pulvérisation et,
- une troisième et une quatrième courbes (32,34) chacune de 90°, orientées dans le même sens, et à l'extérieur de l'installation de pulvérisation.

3. Dispositif selon la revendication 2 caractérisé en ce que la première et la troisième parties (24,36) de la trajectoire du convoyeur (22), dans la zone de revêtement par pulvérisation, sont rectilignes ou présentent une légère courbure en regard de la tête de pulvérisation (12), cette courbure étant centrée sur ladite tête.

4. Dispositif selon la revendication 2 caractérisé en ce que la première et la troisième parties (24,36) de la trajectoire du convoyeur (22), sont de formes et de longueurs différentes en regard de la tête de pulvérisation.

5. Dispositif selon l'une quelconque des revendications 2 à 4 caractérisé en ce que la tête de pulvérisation (12) est fixe et est constituée par un système électro-statique dont le disque ou le bol est situé soit dans un plan horizontal, soit dans un plan incliné par rapport à l'horizontale.

6. Dispositif selon l'une quelconque des revendications 2 à 5 caractérisé en ce que la présentation des pièces (18) devant la tête de pulvérisation (12) s'effectue soit en continu, soit par arrêt cadencé desdites pièces, selon un mouvement pas à pas.

7. Dispositif selon la revendication 2 caractérisé en ce que la tête de pulvérisation (12) est animée d'un mouvement de balayage réalisé par un système à chaîne sans fin (16) ou par vérin.

## Patentansprüche

1. Verfahren zur Beschichtung durch elektrostatische Pulverbestäubung
mit Hilfe eines Pulverbestäubungsmittels, das den Beschichtungstoff ausstößt und verteilt und vor dem sich die zu behandelnden Teile voranschieben, die auf einem solchen Weg befördert werden, daß ein einziges Pulverbestäubungsmittel (12) nacheinander die beiden gegenüberliegenden Seiten eines Teiles (18) behandeln kann, wobei dieser Weg folgende Teilabschnitte umfaßt:
- einen ersten Teilabschnitt (24), der die erste Seite der Teile auf einer der Seiten des Pulverbestäubungsmittels in eine diesem Mittel gegenüberliegende Lage führt;
- einen zweiten Teilabschnitt (26,28,30,32,34), der die Teile weiterführt zu
- einem dritten Teilabschnitt (36), der die Teile vor das Pulverbestäubungsmittel (12) führt, wobei dieses dann die Aufbringung des Beschichtungsstoffes auf die zweite Seite des Teils (18) bewirkt,
dadurch **gekennzeichnet**,
daß der Weg der zu behandelnden Teile (18) horizontal verläuft und daß diese Teile auf dem zweiten Teilabschnitt (26,28,30,32,34) des Weges eine Drehung um 360° erfahren.

2. Vorrichtung zur Durchführung des Verfahrens gemäß Anspruch 1,
die einen Innenraum oder eine Kabine (10), in der die Pulverbestäubung stattfindet, einen Pulverbestäuberkopf (12), der sich in diesem Innenraum befindet, eine Förder- oder Transportvorrichtung (22), an der die zu behandelnden Teile (18) hängen, aufweist, wobei diese Fördervorrichtung so aufgebaut ist, daß der Pulverbestäuberkopf die erste Seite des Teiles auf dem ersten Teilabschnitt des Weges (24) und dann die zweite Seite des Teiles auf dem dritten Teilabschnitt (36) des Weges behandelt, dadurch **gekennzeichnet**,
daß der Förderer (22) horizontal liegt und seine Ausgestaltung einen zweiten Teilabschnitt der Strecke (26,28,30,32,34) aufweist, der folgendes umfaßt:
- eine erste und eine zweite Kurve (26,28), jede mit einer 90°-Wendung, die im gleichen Drehsinn orientiert sind, gefolgt von einem Abschnitt (30), der im wesentlichen geradlinig und parallel zum ersten Teilabschnitt (24) verläuft, wobei dieser Abschnitt (30) außerhalb der Pulverbestäubungsvorrichtung gelegen ist und
- eine dritte und eine vierte Kurve (32,34), jede mit einer 90°-Wendung, die im gleichen Drehsinn orientiert sind und außerhalb der Pulverbestäubungsvorrichtung verlaufen.

3. Vorrichtung gemäß Anspruch 2,
dadurch **gekennzeichnet**,
daß der erste und der dritte Teilabschnitt (24,36) der Strecke des Förderers (22) im Bereich der Beschichtung durch Pulverbestäubung geradlinig verlaufen oder gegenüberliegend dem Pulverbestäuberkopf (12) eine leichte Krümmung aufweisen, wobei diese Krümmung diesen Kopf zum Zentrum hat.

4. Vorrichtung gemäß Anspruch 2,
dadurch **gekennzeichnet**,
daß der erste und der dritte Teilabschnitt (24,36) der Strecke des Förderers (22) gegenüberliegend vom Pulverbestäuberkopf unterschiedlich lang sind und verschiedene Form haben.

5. Vorrichtung gemäß einem der Ansprüche 2 - 4,
dadurch **gekennzeichnet**,
daß der Pulverbestäuberkopf (12) ortsfest ist und ein elektrostatisches System aufweist, dessen Scheibe oder Kugel entweder in einer horizontalen Ebene oder in einer zur Horizontalen geneigten Ebene liegt.

6. Vorrichtung gemäß einem der Ansprüche 2 - 5,
dadurch **gekennzeichnet**,
daß die Teile (18) entweder kontinuierlich oder taktmäßig gemäß einer schrittweisen Vorwärtsbewegung vor den Pulverbestäuberkopf (12) gebracht werden.

7. Vorrichtung gemäß Anspruch 2,
dadurch **gekennzeichnet**,
daß der Pulverbestäuberkopf (12) durch eine Vorrichtung mit einer Endloskette (16) oder durch einen Stellantrieb in eine Auf- und Abbewegung versetzt wird.

## Claims

1. Process for coating by electrostatic sputtering with a sputtering means assuring the projection and distribution of the coating material, and before which means the components to be treated move, these components being conveyed along a path such that a single sputtering means (12) can treat alternately the two opposite faces of a component (18), said path comprising:
- a first part (24) bringing the first face of the components opposite the sputtering means, on one of the sides of this means;
- a second part (26, 28, 30, 32, 34) bringing the components in displacement to
- a third part (36) ensuring that the components are presented to the sputtering means (12), these means then carrying out the deposition of the coating material onto the second face of said component (18), characterized in that the path of the components to be treated (18) is horizontal and in that said components undergo a rotation through 360° during the second part (26, 28, 30, 32, 34) of said path.

2. Device for carrying out the method according to Claim 1, comprising an enclosure or cabin (10), in which the sputtering takes place, a sputtering head (12) positioned in said enclosure, a transporter or conveyor (22) on which the components to be treated (18) are suspended, this transporter having a configuration such that the sputtering head treats the first face of the component on said first part of the trajectory (24) and then the second face of said component on said third part (36) of the trajectory, characterized in that said conveyor (22) is horizontal and its configuration comprises a second trajectory part (26, 28, 30, 32, 34) which comprises:
- first and second curves (26, 28), each of 90°, orientated in the same sense, followed by a substantially rectilinear portion (30) parallel to said first part (24), this portion (30) being situated outside the sputtering installation and,
- third and fourth curves (32, 34), each of 90°, orientated in the same sense and outside the sputtering installation.

3. Device according to Claim 2, characterized in that the first and third parts (24, 36) of the trajectory of the conveyor (22), in the sputtering coating zone, are rectilinear or have a slight curvature opposite the sputtering head (12), this curvature being centred on said head.

4. Device according to Claim 2, characterized in that the first and third parts (24, 36) of the trajectory of the conveyor (22) are of different shapes and lengths opposite the sputtering head.

5. Device according to any one of Claims 2 to 4, characterized in that the sputtering head (12) is fixed and is constituted of an electrostatic system, the disc or bowl of which is situated either in a horizontal plane or in a plane inclined to the horizontal.

6. Device according to any one of Claims 2 to 5, characterized in that the presentation of the components (18) in front of the sputtering head (12) takes place either continuously, or by a rhythmical stopping of said components in a step-by-step movement.

7. Device according to Claim 2, characterized in that the sputtering head (12) is given a sweeping movement, created by an endless chain system (16) or by a ram.
